# EUROPÄISCHE PATENTSCHRIFT

(11) **EP 0 122 380 B1**
(45) Veröffentlichungstag und Bekanntmachung des Hinweises auf die Patenterteilung: **27.01.1988**
(21) Anmeldenummer: 84101350.1
(22) Anmeldetag: 10.02.1984
(51) Int. Cl.: B42F 21/06

(54) **Skalenleiste**
Mounting board for tabs
Bordure de fixation d'onglets

(30) Priorität: 09.04.1983 DE 3312789
(43) Veröffentlichungstag der Anmeldung: 24.10.1984
(73) Patentinhaber: Mappei-Organisationsmittel GmbH, D-42327 Wuppertal (DE)
(72) Erfinder: Heyer, Hans, D-5600 Wuppertal 1 (DE)
(74) Vertreter: Rieder, Hans-Joachim, Dr.

(56) Entgegenhaltungen:
- AT-B- 302 967
- BE-A- 893 167
- CH-A- 414 548
- DE-A- 1 536 665

## Beschreibung

Die Erfindung bezieht sich auf eine an Randflächen von Ablegemappen, Karteikarten oder dergleichen befestigte Skalenleiste, insbesondere Terminleiste, für auf ihr verschiebliche Reiter, die mit U-förmig abgebogenen Halteschenkeln ausgestattet sind, welche in rückwärtigen, sich beiderseits der mittleren Skalenleisten-Befestigungszone erstreckenden Eingriffsräumen laufen.

Eine Ablegemappe mit Skalenleiste dieser Art ist durch die DE-PS 1 786383 bekannt. Die Eingriffsräume werden dort durch einen die Skalenleiste an der Randfläche auf Abstand haltenden Selbstklebestreifen erzielt. Dessen Breite ist geringer als die Breite der Skalenleiste beträgt. Andererseits sind die Halteschenkel so kurz bemessen, dass sie nicht bis an den Klebestreifen heranreichen. Grundsätzlich vorteilhaft an dieser Bauform ist, dass die Mappen individuell durch den Endverbraucher mit der Skalenleiste bestückt werden können. Dies erfordert aber eine gewisse, nicht in jedem Fall vorauszusetzende Geschicklichkeit. Es kommt daher in der Praxis häufig zu einer ungenauen Zuordnung. In dem Bestreben, die Lage zu korrigieren, lässt bei mehrmaligem Versuch die Haftkraft nach. Die Verwendung eines Transfer-Selbstklebestreifens als Distanzmittel zur Bildung der Eingriffsräume ist auch relativ fertigungsaufwendig. Immerhin muss die mit der Randfläche der Ablegemappe zu verbindende Seite bis zu ihrem Einsatz mit einer Schutzfolie abgedeckt sein.

Aufgabe der Erfindung ist es, hier Abhilfe zu schaffen und eine in Fertigung und Zuordnung einfachere Skalenleiste zu schaffen, bei der der Selbstklebestreifen verzichtbar wird.

Gelöst ist diese Aufgabe durch die im Anspruch 1 angegebene Erfindung.

Die Unteransprüche sind vorteilhafte Weiterbildungen des Gegenstandes der Erfindung.

Zufolge solcher Ausgestaltung ist eine herstellungstechnisch einfache, zuordnungsgünstige Skalenleiste für Ablegemappen oder dergleichen erzielt: Zufolge der in Längsrichtung verlaufenden Präge-Rippen und -Vertiefungen ist die Zuordnungslage vorgegeben. Es kann nicht mehr zu einer ungenauen, insbesondere schiefen Anbringung kommen. Der verschiebliche Reiter läuft dadurch auch in dem ihm zugedachten Bereich. Der formschlüssige Ineinandergriff nimmt die üblichen Belastungskräfte, die bspw. im Zusammenhang mit dem Verschieben des Reiters auftreten, schadfrei auf. Die eigentliche Fixierung kann im Wege einer Klebeverbindung erfolgen. Andererseits besteht eine vorteilhafte Zuordnungsart in einer Klipsverbindung, wozu die Präge-Rippen dann hinterschnittene Präge-Vertiefungen hintergreifen. Eine andere vorteilhafte Zuordnungsart besteht auch darin, dass die Präge-Rippen und -Vertiefungen heissverformt sind unter gleichzeitigem Heissversiegeln der Skalenleiste mit der Befestigungsrandfläche. Baulich vorteilhaft ist es im übrigen, dass die Skalenleiste auf ihrer Rückseite eine Präge-Rippe besitzt, der auf der Skalenleisten-Vorderseite eine Nut zugeordnet ist und die in eine von zwei Präge-Rippen gebildete Präge-Vertiefung der Befestigungsrandfläche ragt. Die Nut entsteht durch entsprechenden Ebenenversatz im Bereich der mittleren Befestigungszone. Dadurch, dass weiterdie rückseitige Präge-Rippe in der Längsmittelebene der Skalenleiste verläuft, entsteht eine vorteilhafte Führungsrinne für ein den Reiter verlagerndes Schiebewerkzeug, wie bspw. ein Bleistift oder Kugelschreiber. Schliesslich besteht noch eine vorteilhafte Ausgestaltung darin, dass die Eingriffsräume an den Stirnenden verschlossen sind durch im Bereich mindestens der Befestigungsrandfläche vorstehende, über das Ende der Skalenleiste umgefaltete Fahnen der Ablegemappe oder dergleichen. Hierdurch werden die Reiter unverlierbar an der Ablegemappe gehalten; andererseits besteht durch Zurückfalten der Fahne jederzeit die Möglichkeit eines Reiteraustauschs oder dergleichen.

Der Gegenstand der Erfindung ist nachstehend anhand eines zeichnerisch veranschaulichten Ausführungsbeispieles näher erläutert. Es zeigt
Fig. 1 die mit der erfindungsgemässen Skalenleiste bestückte Ablegemappe in Ansicht, teilweise aufgebrochen,
Fig. den Schnitt gemäss Linie 11-11 in Fig. 1, (schematisiert),
Fig. den Schnitt gemäss Linie 111-111 in Fig. 1, und zwar in gegenüber Fig. 1 erheblich vergrössertem Massstab und
Fig. 4 einen entsprechenden Schnitt durch die Skalenleiste gemäss Stand der Technik.

Die Skalenleiste Sk gemäss Stand der Technik besteht aus einem ebenflächigen Längsstreifen 1. Es handelt sich um Klarsichtmaterial, insbesondere Kunststoff-Folie geeigneter innerer Stabilität. Auf dieser läuft ein mit U-förmig abgebogenen Halteschenkeln 2' ausgebildeter Reiter 2. Die Halteschenkel 2' ragen in Eingriffsräume 3 zwischen Längsstreifen 1 und der Befestigungsrandfläche 4' der Wand 4 der Ablegemappe der Karteikarte. Die Eingriffsräume sind dort durch Einsatz eines beidseitig wirkenden Selbstklebestreifens 5 erzielt. Letzterer tritt gegenüber den parallelen Randkanten 6 des Längsstreifens 1 zurück und bildet eine mittlere Befestigungszone Z. Gemäss der Erfindung ist dagegen so vorgegangen, dass Skalenleiste und Befestigungsrandfläche durch partiellen Wandungsversatz von Längsstreifen 1 und Wand 4 die Eingriffsräume 3 für die Halteschenkel 2' bilden. Die Befestigungszone Z weist so mehrere in Längsrichtung verlaufende, untereinander formgleiche Präge-Rippen 7 und -Vertiefungen 8 auf, die formschlüssig ineinandergreifen.

Die Prägerichtung ist versetzt gegenläufig, so dass eine mäanderartige Faltstruktur entsteht. Beim dargestellten Ausführungsbeispiel konvergieren die Flanken von Rippe 7 und Vertiefung 8 in Richtung der vorspringenden Rippen, und zwar in einem Winkel alpha von ca. 20° zur horizontalen Längsmittelebene E-E des Längsstreifens 1. Der zugeordnete Längsstreifen tritt mit seiner trapezförmigen Rippe 7 in die formentsprechende, zugehörige Vertiefung 8 der Befestigungsrandfläche 4' ein. Die Rippe 7 springt um die Materialdicke aus der Ebene des Längsstreifens vor. Die seitlichen Randpartien der Rippe 7 des Längsstreifens liegen auf den in Gegenrichtung vorspringenden Rippen 7 der Befestigungsrandfläche 4' der Wand 4 flächig auf. Der so erzielte formschlüssige Eingriff sichert die ordnungsgemässe Lage des Längsstreifens. Die Mäanderfuge F kann als Klebekontaktzone ausgebildet sein.

Eine Variante besteht darin, die Flanken der Rippen 7 und der Vertiefungen 8 hinterschnitten auszubilden. Hierdurch lässt sich eine klipsleistenartige, reversible Befestigung erreichen.

Eine dritte Befestigungsart besteht darin, dass die Präge-Rippen 7 und die Präge-Vertiefungen 8 heissverformt sind unter gleichzeitiger Heissversiegelung der Skalenleiste Sk an der Befestigungsrandfläche 4' der Wand 4.

Bei Bildung der Präge-Rippe 7 an der Skalenleiste Sk wird so vorgegangen, dass sichtseitig, d.h. auf der Skalenleisten-Vorderseite eine längsverlaufende Nut 9 entsteht. Letztere lässt sich als Führungsrinne für ein den Reiter 2 verlagerndes Schiebewerkzeug benutzen. Die mittige Nutlage vermeidet dabei Verkantungen dieses Reiters.

Der Reiter 2 ist auch gegen ungewolltes Abstreifen über die Stirnenden 1' der Skalenleiste Sk gesichert. Hierzu dienen umgefaltete Fahnen 10. Letztere gehen von den kürzeren Seiten 11 der Wand 4 aus. Sie übergreifen so die Stirnenden 1' des Längsstreifens 1, d.h. der Skalenleiste. Über die Fahnen ist sodann eine beim Faltzuschnitt mitberücksichtigte, um die untere Längsseite 12 gefaltete Vorderwand 13 geschlagen. Letztere weist eine der Wand 4 entsprechende Flächengrösse auf. Der so gebildete Taschenraum ist mit 14 bezeichnet.

Ist eine Taschenbildung nicht beabsichtigt, so, genügt es, wenn nur auf Höhe der Skalenleiste solche Fahnen 10 die Eingriffsräume 3 verschliessen.

Statt der dargestellten von drei Präge-Rippen 7 gebildeten Befestigungszone Z, kann diese auch von einer grösseren Anzahl solcher Rippen und Vertiefungen gebildet sein.

Beim Ausführungsbeispiel setzt sich der in Art eines Z-Profiles gestaltete Reiter mindestens in einen den oberen Halteschenkel 2' überragenden Abschnitt 15 fort. Letzterer erstreckt sich in der Ebene des C-Steges und kann als Kennzeichenträger dienen.

## Patentansprüche

1. An Randflächen (4_{'}) einer Wand (4) von Ablegemappen, Karteikarten oder dergleichen befestigte Skalenleiste (1), insbesondere Terminleiste, für auf ihr verschiebliche Reiter (2), die mit U-förmig abgebogenen Halteschenkeln (2') ausgestattet sind, welche in rückwärtigen, sich beiderseits der mittleren Skalenleisten-Befestigungszone (Z) erstreckenden Eingriffsräumen (3) laufen, dadurch gekennzeichnet, dass Skalenleiste (Sk) und Befestigungsrandfläche (4') im Bereich der mittleren Befestigungszone (Z) mehrere in Längsrichtung verlaufende, untereinander formgleiche Präge-Rippen (7) und -Vertiefungen (8) ausbilden, die formschlüssig ineinandergreifen.

2. Skalenleiste nach Anspruch 1, dadurch gekennzeichnet, dass die Präge-Rippen (7) und -Vertiefungen (8) heissverformt sind unter gleichzeitiger Heissversiegelung der Skalenleiste (Sk) mit der Befestigungsrandfläche (4'

3. Skalenleiste nach Anspruch 1, dadurch gekennzeichnet, dass sie auf ihrer Rückseite eine Präge-Rippe (7) besitzt, der auf der Skalenleisten-Vorderseite eine Nut (9) zugeordnet ist und die in eine von zwei Präge-Rippen (7) gebildete Präge-Vertiefung (8) der Befestigungsrandfläche (4') ragt.

4. Skalenleiste nach Anspruch 3, dadurch gekennzeichnet, dass die rückseitige Präge-Rippe (7) in der Längsmittelebene (E-E) der Skalenleiste (Sk) verläuft.

5. Skalenleiste nach Anspruch 1, dadurch gekennzeichnet, dass die Eingriffsräume (3) an den Stirnenden (1') derselben verschlossen sind durch im Bereich mindestens der Befestigungsrandfläche (4') vorstehende, über das Ende der Skalenleiste (Sk) umgefaltete Fahnen (10) derAblegemappe oder dergleichen.

6. Skalenleiste nach Anspruch 1, dadurch gekennzeichnet, dass sie über eine Klipsleisten-Halterung an der Wand (4) befestigt ist.

## Claims

1. Scale strip (1), in particular an appointment strip, fastened on border areas (4') of a wall (4) of letter folders, file cards or the like, for riders (2) which can be displaced on said scale strip and are equipped with U-shape bent retaining lugs (2'), which run in rear engagement spaces (3) extending on either side of the central scale strip fastening zone (Z), characterized in that scale strip (SK) and fastening border area (4_{'}) create in the region of the central fastening zone (Z) several longitudinally running, identically shaped embossed ribs (7) and indentations (8), which interlock.

2. Scale strip according to Claim 1, characterized in that the embossed ribs (7) and indentations (8) are hot-formed with simultaneous heat- sealing of the scale strip (SK) to the fastening border area (4'

3. Scale strip according to Claim 1, characterized in that it has on its rear side an embossed rib (7) which is assigned a groove (9) on the front side of the scale strip and projects into an embossed indentation (8) of the fastening border area (4' ) formed by two embossed ribs (7).

4. Scale strip according to Claim 3, characterized in that the rear embossed rib (7) runs in the longitudinal centre plane (E-E) of the scale strip (SK).

5. Scale strip according to Claim 1, characterized in that the engagement spaces (3) are closed at the ends (1') of the same by tabs (10) of the letter folder or the like, projecting in the region at least of the fastening border area (4_{'}) and folded over the end of the scale strip (SK).

6. Scale strip according to Claim 1, characterized in that it is fastened to the wall (4) by means of a clip-strip retainer.

## Revendications

1. Languette-repère (1), notamment pour planning, fixée sur une marge (4') d'une feuille (4) de chemise de classement, carte de fichier ou analogue, associée à un cavalier (2) coulissant équipé de deux branches de maintien (2') pliées en U, qui est déplaçable dans des guidages (3) arrière s'étendant sur les deux côtés de la zone médiane de fixation (Z) de la languette-repère, caractérisé en ce que la languette-repère (Sk) et la marge de fixation (4') forment, au voisinage de la zone médiane de fixation (Z), un certain nombre de côtes (7) et creux (8) emboutis de même profil, disposés longitudinalement et s'interpénétrant avec conjugaison de formes.

2. Languette-repère selon la revendication 1, caractérisée en ce que les côtes (7) et creux (8) emboutis sont formés à chaud en même temps que le scellement à chaud de la languette-repère (Sk) sur la marge de fixation (4').

3. Languette-repère selon la revendication 1, caractérisée ne ce qu'elle présente, sur sa face dorsale, une côte emboutie (7) qui est associée à une rainure (9) prévue sur la face avant de la languette-repère et qui s'engage dans un creux embouti (8) formé par deux côtes embouties (7) de la marge de fixation (4').

4. Languette-repère selon la revendication 3, caractérisée en ce que la côte emboutie dorsale (7) s'étend dans le plan médian longitudinal (E-E) de ladite languette (Sk).

5. Languette-repère selon la revendication 1, caractérisée en ce que les extrémités frontales (1') des guidages (3) sont fermées par des volets (10) de la chemise de classement ou analogue qui font saillie au moins au voisinage de la marge de fixation (4'), et qui sont repliés sur l'extrémité de la languette-repère (Sk).

6. Languette-repère selon la revendication 1, caractérisée en ce qu'elle est fixée à la feuille (4) par une attache du type clip allongé.
